# EUROPÄISCHE PATENTSCHRIFT

(11) **EP 0 850 112 B1**
(45) Veröffentlichungstag und Bekanntmachung des Hinweises auf die Patenterteilung: **10.01.2001**
(21) Anmeldenummer: 96937986.6
(22) Anmeldetag: 02.09.1996
(51) Int. Cl.: B07C 3/14

(54) **VORRICHTUNG ZUR REDUKTION DER BEI ABTASTUNG VON STÜCKGÜTERN AUF EINER FÖRDEREINRICHTUNG ANFALLENDEN DIGITALEN BILDDATEN**
DEVICE FOR REDUCING THE DIGITAL IMAGE DATA ARISING ON THE SCANNING OF LOOSE ITEMS ON A CONVEYOR
DISPOSITIF DE REDUCTION DES DONNEES VIDEO NUMERIQUES OBTENUES LORS DU BALAYAGE D'OBJETS PLACES SUR UN TRANSPORTEUR

(30) Priorität: 05.09.1995 DE 19532758
(43) Veröffentlichungstag der Anmeldung: 01.07.1998
(73) Patentinhaber: SIEMENS AKTIENGESELLSCHAFT, 80333 München (DE)
(72) Erfinder: LECHNER, Johannes, D-80798 München (DE); SCHMIDT, Wolfgang, D-91315 Höchstadt (DE)
(86) Internationale Anmeldenummer: DE9601630
(87) Internationale Veröffentlichungsnummer: WO9709133

(56) Entgegenhaltungen:
- EP-A- 0 408 126
- WO-A-87/02602
- US-A- 3 873 812
- US-A- 4 013 999

## Beschreibung

Die Oberflächen von Stückgütern aller Art und insbesondere von deren Verpackungen, sind in der Regel vielfach mit Texten, graphischen Elementen und maschinenlesbaren Codierungen versehen. Besonders wichtig sind hierbei Texte und Codierungen, welche z.B. den Inhalt einer Verpackung, die Art eines Gutes und gegebenenfalls ein Beförderungsziel für den Transport eines Stückgutes enthalten.

Derartige Stückgüter können lokal in sehr großen und inhomogenen Mengen auftreten, z.B. bei Speditionen, Versandhäusern, Brief- und Paketverteilanlagen, aber auch bei der Annahme und Verteilung von Teilen in großtechnischen Produktionsanlagen, z.B. in einem Montagewerk für Kraftfahrzeuge. Zum Transport und zur Verteilung dieser Stückgutmengen werden in der Regel schnell laufende Fördereinrichtungen, wie z.B. Laufbänder, eingesetzt. Dabei besteht zunehmend der Wunsch, zumindest Teile der oben genannten Beschriftungen maschinell zu erfassen und vollautomatisch das jeweilige Teil betreffende Aktionen individuell auszulösen.

Hierzu werden die Oberflächen der z.B. auf einem Förderband transportierten Stückgüter z.B. mit einer stationär über dem Förderband angebrachten Zeilenkamera bezüglich der Helligkeitsintensitätswerte zeilenweise abgetastet. Die dabei anfallenden binären Bilddaten werden anschließend in einem Computer ausgewertet. Das Ziel besteht darin, den Sinngehalt von in der Gesamtmenge der Bilddaten enthaltenen Beschriftungen, d.h. insbesondere von Texten, vollautomatisch zu entschlüsseln. So können z.B. in den Bilddaten enthaltene Texte mit Hilfe eines sogenannten OCR-Programms ( optical character recognition ) in codierte und somit maschinenlesbare Form transformiert werden. Nach deren Auswertung ist es dann möglich, vollautomatisch das jeweilige Stückgut betreffende insbesondere steuerungstechnische Aktionen auszuführen.

So werden beispielsweise bei Briefsortieranlagen durch Abtastung der Briefoberseiten die Adressen und dabei insbesondere die sogenannten Postleitzahlen ( postcode, zip code ) erfaßt, um eine möglichst vollautomatische Sortierung der Briefsendungen nach Regionen, Bezirken bzw. Städten und Ortschaften zu erzielen.

Ein Problem bei einer derartigen Abtastung der Oberflächen von über Förderbändern transportierten Stückgütern besteht aber darin, daß dabei außerordentlich hohe Mengen an binären Bilddaten anfallen und einem Computer zur Verarbeitung zugeführt werden. Dies hat seine Ursache zum einen darin, daß insbesondere wegen einer möglichen OCR-Nachbearbeitung der Bilddaten diese trotz der in der Regel möglichst hohen Fördergeschwindigkeit eine ausreichende Auflösung aufweisen müssen. Die Zeilenabtastfrequenz einer die Oberfläche eines die Stückgüter transportierenden Förderbandes abtastenden Zeilenkamera muß also recht hoch sein.

Bei z.B. Briefsortieranlagen können dabei in der Praxis folgende Verhältnisse vorliegen. Unter der Annahme, daß pro Sekunde fünf Briefe unter der Zeilenkamera vorbeigefördert werden, würden bei einer voll durchgängigen, d.h. unterbrechungsfreien Abtastung von fünf Aufnahmefeldern für fünf Briefe auf der Förderbandoberseite pro Sekunde ca. 30 MByte (Megabyte) binäre Bilddaten anfallen. Da aber zum einen ein Aufnahmefeld in kaum einem Fall vollständig durch einen darin befindlichen Brief ausgefüllt wird, und zum anderen die Größe von Briefen stark schwanken kann, entspricht nur ein Teil der Bildpunkte aus der Bilddatenmenge pro Aufnahmefeld tatsächlich einem Segment oder Pixel auf der Briefoberfläche, während der andere Teil lediglich die Förderbandoberfläche abbildet und somit keine auswertbaren Informationen enthält.

Der Erfindung liegt somit die Aufgabe zugrunde, eine Vorrichtung anzugeben, welche eine Reduktion der bei einer optischen Abtastung der Oberflächen von über Förderbändern transportierten Stückgütern in der oben beschriebenen Weise anfallenden binären Bilddaten derart ermöglicht, daß möglichst nur diejenigen Bilddaten einem Computer zur Weiterverarbeitung zugeführt werden, welche auf der Oberseite des jeweiligen Stückgutes liegenden Flächensegmenten entsprechen. Die übrigen, quasi lediglich den Hintergrund wiedergebenden Bilddaten sollten vorher verworfen werden können. Mit der erfindungsgemäßen Vorrichtung soll somit eine elektronische Erkennung der Ränder des optischen abzutastenden Objektes möglich sein, daß eine gezielte Selektion ausschließlich der die Oberfläche des Stückgutes wiedergebenden Bilddaten durchführbar ist.

Die Aufgabe wird gelöst mit der im Anspruch 1 angegebenen Vorrichtung. Vorteilhafte weitere Ausführungen derselben sind in den Unteransprüchen angegeben.

Die Erfindung hat den Vorteil, daß die Menge der einem Computer zur weiteren Verarbeitung effektiv weiterleitbaren, d.h. auswertbare Text- und Bildinhalte aufweisenden binären Bilddaten im Vergleich zur Gesamtmenge der bei einer optischen Abtastungen der oben beschriebenen Art anfallenden Bilddaten erheblich reduziert werden kann. Am Beispiel der oben genannten Briefsortieranlagen hat dies zur Folge, daß die ursprüngliche Bilddatenmenge von ca. 30 MByte pro Sekunde auf deutlich weniger als 15 MByte pro Sekunde reduziert werden kann.

Die Erfindung wird mit den in den nachfolgend kurz angeführten Figuren dargestellten Beispielen weiter erläutert. Dabei zeigt
- Fig.1.: eine Draufsicht auf einen Ausschnitt einer Fördereinrichtung beispielsweise für Briefe, wobei die auftretenden Helligkeitsintensitätswerte von einer elektronischen Zeilenkamera erfaßt werden,
- Fig.2.: den Verlauf der über der Breite der Fördereinrichtung auftretenden Intensitätwerte für den Fall, daß kein Stückgut auf der Oberfläche der Fördereinrichtung aufliegt,
- Fig.3.: eine blockschaltbildartige Darstellung der Erfassung und Verarbeitung der anfallenden Helligkeitsintensitätswerte gemäß der Erfindung, und
- Fig.4.: den Verlauf der über der Breite der Fördereinrichtung auftretenden Intensitätwerte für den Fall, daß ein Stückgut auf der Oberfläche der Fördereinrichtung aufliegt.

Die Erfindung wird am Beispiel einer in den Figuren 1 bis 4 dargestellten Abtastung einer Briefoberfläche näher erläutert. Selbstverständlich ist die Erfindung auch für andersartige Stückgüter unterschiedlichster Art anwendbar.

Die Vorrichtung gemäß der Erfindung enthält gemäß der Draufsicht in Figur 1 eine Fördereinrichtung mit mindestens einem Transportband für Stückgüter. Dessen Oberfläche weist eine zur Helligkeit der daneben sichtbaren Oberflächen der ortsfesten Bereiche der Fördereinrichtung möglichst komplementäre Helligkeit auf.

Vorteilhaft weist die Fördereinrichtung eine Vielzahl von streifenförmigen, derart auf Abstand nebeneinander liegenden Transportbändern auf, daß dazwischen die Oberflächen der ortsfesten Bereiche der Transporteinrichtung sichtbar sind. Eine derartige Ausführung ist in den Figuren bereits dargestellt, wobei beispielhaft vier streifenförmige Transportbänder 3,7,11,15 mit einer beispielhaft dunkleren Oberfläche über einem ortsfesten Untergrund der Transporteinrichtung entlanggeführt werden, welcher eine komplementäre, beispielhaft hellere Oberfläche aufweist. Vorteilhaft sind die Breiten der streifenförmigen, nebeneinander liegenden Transportbänder 3,7,11,15 und die Oberflächen der daneben und dazwischen sichtbaren ortsfesten Bereiche 1,5,9,13,17 annähernd gleich groß.

Die Transportbänder bewegen sich in die auf der linken Bildseite durch jeweils einen Pfeil dargestellte Y-Raumrichtung. Auf den Oberflächen der im Beispiel der Figur 1 dargestellten Transportbänder 3,7,11,15 sind zusätzlich zwei Reihen 19 und 21 von hochstehenden Mitnahmekeilen angebracht. Der dazwischen befindliche Raum stellt quasi ein Aufnahmefeld für ein Stückgut dar. Im Beispiel der Figur 1 liegt ein Brief 25 in dem durch die Mitnahmekeile begrenzten Aufnahmefeld und wird, mit einer Längskante 31 an der quasi hinteren Reihe 21 der Mitnahmekeile anliegend, in Y-Richtung transportiert.

Die erfindungsgemäße Vorrichtung dient zur Reduktion der Menge von Helligkeitsintensitätswerten, welche durch Abtastung der Oberfläche einer zum Transport von insbesondere flächigen Stückgütern dienenden Fördereinrichtung gewonnen werden. Hierzu erstreckt sich annähernd quer zur Förderrichtung Y eine elektronische Abtasteinrichtung zur zeilenförmigen Erfassung von Helligkeitsintensitätswerten I(x,y) über die gesamte Breite der beispielhaft vier Transportbänder 3,7,11,15 in Figur 1, d.h. in X-Raumrichtung, und die daneben- und dazwischenliegenden sichtbaren Oberflächen der ortsfesten Bereiche 1,5,9,13,17. Die Abtasteinrichtung enthält gemäß der Darstellung in Figur 3 bevorzugt eine elektronische Zeilenkamera ZK mit zwei seitlich angeordneten, vorzugsweise stabförmigen Beleuchtungseinheiten L1,L2. Die Zeilenkamera ZK erfaßt zeilenförmig die in einer sogenannten Abtastzeile 23 in X-Richtung liegenden aktuellen Helligkeitsintensitätswerte bzw. Intensitätsgrauwerte I(x,y) und führt sie einer programmgesteuerten Recheneinrichtung PC zur weiteren Verarbeitung zu.

Die erfindungsgemäße Vorrichtung hat bei dem in den Figuren 1 bis 4 dargestellten Beispiel konkret die Aufgabe, die durch Abtastung des zwischen den beiden Reihen von Mitnahmekeilen 19,21 liegenden Bereiches gewonnenen digitalen Bilddaten möglichst so zu reduzieren, daß nur die zwischen der vorderen und hinteren Längskante 29,31 und den beiden Seitenkanten 33,35 des Briefes 25 liegenden digitalen Bilddaten, d.h. die die Briefoberfläche wiedergebenden Helligkeitsintensitätswerte, zum Zwecke einer Weiterverarbeitung zwischengespeichert werden.

Hierzu wird erfindungsgemäß von der programmgesteuerten Recheneinheit PC in einem ersten Speicher eine Folge der über der Breite von Transportband und sichtbaren Oberflächen der ortsfesten Bereiche bei Fehlen eines Stückgutes auftretenden Helligkeitsintensitätswerten speichert, und in einem zweiten Speicher aktuelle Helligkeitsintensitätswerte hinterlegt, solange beim Vergleich mit den entsprechenden Werten bzw. mit Wertegruppen aus der gespeicherten Folge Abweichungen auftreten.

Im Beispiel der Figur 2 ist eine derartige Folge der über der Breite X der Transportbänder 3,7,11,15 und der sichtbaren Oberflächen 1,5,9,13,17 der ortsfesten Bereiche bei Fehlen des Stückgutes 25 auftretenden Helligkeitsintensitätswerte I(x) in Form eines zusammenhängenden Kurvenverlaufes dargestellt. Dabei bilden sich die sichtbaren, im Beispiel helleren Oberflächen der ortsfesten Bereiche quasi als Intensitätshügel und die Transportbänder mit den beispielhaft dunkleren Oberflächen als dazwischen liegende als Intensitätstäler ab.

Gemäß einer vorteilhaften Weiterbildung der Erfindung faßt die programmgesteuerte Recheneinheit Gruppen vergleichbarer, benachbarter Helligkeitsintensitätswerte aus der Folge der bei Fehlen eines Stückgutes auftretenden Helligkeitsintensitätswerte durch eine Art von Mittelung zu Referenzintensitätswerten zusammen und hinterlegt diese im ersten Speicher. Im Beispiel der Figur 1 werden die in den schwarz markierten Bereichen des Abtastspaltes 23 befindlichen Helligkeitsintensitätswerte jeweils als eine Gruppe angesehen und durch eine Art von Mittelung zu je einem Referenzintensitätswert zusammengefaßt. So können den Oberflächen der Transportbänder 3,7,11,15 die Referenzintensitätswerte I3,I7,I11,I15 und den daneben und dazwischen sichtbaren Oberflächen der ortsfesten Bereiche 1,5,9,13,17 die Referenzintensitätswerte I1,I5,I9, I13,I17 zugeordnet werden. In den Verlauf der über der Breite der Fördereinrichtung auftretenden Intensitätwerte gemäß Figur 2 sind diese Referenzintensitätswerte I1...I17 annähernd in der Mitte des jeweiligen Intensitätsbereiches liegend ebenfalls eingetragen.

Erfindungsgemäß werden von der programmgesteuerten Recheneinheit in einem zweiten Speicher bei der Abtastung der Oberfläche der zum Transport von Stückgütern dienenden Fördereinrichtung anfallende aktuelle Helligkeitsintensitätswerte nur dann hinterlegt, solange beim Vergleich mit den entsprechenden Werten bzw. mit Wertegruppen aus der im ersten Speicher gespeicherten Folge bzw. den Referenzintensitätswerten Abweichungen auftreten. Hierdurch kann die Menge der zum Zwecke einer weiteren Bearbeitung abzuspeichernden digitalen Bilddaten erheblich reduziert werden. Insbesondere können hiermit Bilddaten ausgesondert werden, welche nur die reine Oberfläche der Fördereinrichtung wiedergeben, d.h. die Oberflächen der Transportbänder und der ortsfesten Bereiche. Diese Daten stellen im Vergleich zur Erfassung der interessierenden Oberflächen von Stückgütern quasi den Hintergrund dar.

Dies wird insbesondere am Beispiel der Figuren 3 und 4 näher erläutert.

In dem ovalen Ausschnitt im linken Bereich von Figur 3 ist beispielhaft der Fall dargestellt, bei dem das Stückgut 25, im Beispiel ein Brief, von den Förderbändern und insbesondere von deren Reihe 21 von Mitnahmekeilen in den Wirkungsbereich des Abtastspaltes 23 der Zeilenkamera ZK geschoben worden ist. Aufgrund der in der Regel zufälligen Lage des Briefes auf der Fördereinrichtung werden beginnend mit der Vorderkante 29 des Briefes von dessen Oberfläche die darunterliegenden Förderbänder 7,11 und die sichtbaren Flächen 5,9,13 der ortsfesten Bereiche der Fördereinrichtung abgedeckt. Unter der beispielhaften Annahme, daß die Briefoberseite eine noch größere Helligkeit als die Oberflächen der sichtbaren ortsfesten Bereiche aufweist, werden von der Abtasteinrichtung pro Y Position zeilenförmig Helligkeitsintensitätswerte erfaßt, welche den in Figur 4 in durchgezogener Linie beispielhaft dargestellten Verlauf I(x) aufweisen.

Erfindungsgemäß werden von der programmgesteuerten Recheneinheit PC nun diese Werte I(x,y) mit den entsprechenden Werten bzw. Wertegruppen aus der im ersten Speicher gespeicherten Folge bzw. den gespeicherten Referenzintensitätswerten I1...I17 verglichen. Gemäß der Erfindung werden nur solche aktuelle Helligkeitsintensitätswerte in einem zweiten Speicher I(x,y)* hinterlegt, welche von den im ersten Speicher hinterlegten Werten abweichen. Im Beispiel der Figur 4 weichen also nur die im Inneren des mit B bezeichneten Bereiches liegenden Werte von den punktiert dargestellten und der Kurve von Figur 2 entsprechenden Werten bzw. Referenzintensitätswerten I5...I13 ab, während links und rechts davon Übereinstimmung herrscht. Nur diese quasi inneren Werte werden abgespeichert, während die Wertebereiche mit den Referenzintensitätswerten I1,I3 und I15,I17 verworfen werden. Auf diese Weise ist eine relativ genaue Erkennung aller Ränder 29,31,33,35 des Stückgutes 25 möglich. Nur die innerhalb dieser Ränder liegenden digitalen Bilddaten werden im zweiten Speicher vorrätig gehalten. Sie können z.B. mit Hilfe von sogenannten OCR-Algorithmen (optical character recognition) weiteren Bearbeitungen unterzogen werden, um z.B. die Bereiche 27 auf der Stückgut- bzw. Briefoberseite (sogenannte AOI's: area's of interest), welche meist aufgedruckte Informationen enthalten, insbesondere Textinformationen wie z.B. Adreßangaben, zu identifizieren.

Diese Erfassung und Verarbeitung der anfallenden Helligkeitsintensitätswerte gemäß der Erfindung wird abschließend an Hand der blockschaltbildartigen Darstellung der Figur 3 näher erläutert.

Die bei Fehlen eines Stückgutes auftretenden Folgen von Helligkeitsintensitätswerten I(x) bzw. hieraus abgeleiteten, lokal zugeordneten Referenzintensitätswerte I1...I17 werden in der Art eines Initialisierungs- bzw. Abgleichvorganges vom PC als Datenstrom 37 in einen ersten Speicher SP1 eingeschrieben und stehen dort als Vergleichswerte zur Verfügung. Im Normalbetrieb anfallende Helligkeitsintensitätswerte I(x,y) werden von der programmgesteuerten Recheneinrichtung PC an der Verzweigestelle 36 umgeleitet und als Datenstrom 38 einer bevorzugt softwaremäßig ausgeführten und in Figur 3 in Form eines Ovales im Block PC dargestellten Vergleichseinrichtung zugeführt. Treten bei dem Vergleich mit den aus dem ersten Speicher SP1 als Datenstrom 39 entnommenen und räumlich in X-Richtung korrespondierenden Wertefolgen bzw. Referenzintensitätswerten Abweichungen auf, d.h. gilt z.B. I(x) ≠ I1...I15, so repräsentieren diese digitalen Bilddaten I(x,y)* einen Ausschnitt der Stückgutoberfläche und werden als Datenstrom 41 in den zweiten Speicher SP2 eingeschrieben.

Von dort können sie als Datenstrom 43 weiteren, insbesondere softwaremäßig ausgeführten, filternden Bearbeitungen durch die programmgesteuerte Recheneinheit PC zugeführt werden. Im Beispiel der Figur 3 können z.B. mit Hilfe eines Softwarekonverters die Bereiche auf der Briefoberseite detektiert werden, welche Textinformationen enthalten, also sogenannte AOI's (area's of interest) darstellen. Die digitalen Bilddaten werden also einer mit der Gleichung I(x,y)* = AOI ? beschreibbaren Filterung unterzogen. Fällt diese Abfrage positiv aus, so können diese Daten weiterhin z.B. einer vollautomatischen Zeichenerkennungsroutine unterzogen werden, d.h. OCR { I(x,y)* }. Der hieraus entstehende Datenstrom 45 enthält nun ausschließlich maschinenlesbare Codierungen und ist z.B. zu verschiedensten steuerungstechnischen Zwecken automatisch weiterverarbeitbar.

## Patentansprüche

1. Vorrichtung zur Reduktion der Menge von digitalen Bilddaten, welche durch Abtastung (23) einer Oberfläche einer zum Transport von insbesondere flächigen Stückgütern (25) dienenden Fördereinrichtung gewonnen werden, wobei
a) die Fördereinrichtung mindestens ein Transportband (3,7,11,15) für Stückgüter (25) aufweist, dessen Oberfläche eine zur Helligkeit der daneben sichtbaren Oberflächen ortsfester Bereiche (1,5,9,13,17) möglichst komplementäre Helligkeit aufweist, und mit
b) einer sich annähernd quer (X) zur Förderrichtung (Y) über die Breite des Transportbands (3,7,11,15) und der sichtbaren Oberflächen der ortsfesten Bereiche (1,5,9, 13,17) erstreckenden elektronischen Abtasteinrichtung (ZK,L1,L2) zur zeilenförmigen Erfassung der Helligkeitsintensitätswerte (I(x,y)), und mit
c) einer programmgesteuerten Recheneinheit (PC), welche
c1) in einem ersten Speicher (SP1) eine Folge der über der Breite (X) von Transportband (3...) und sichtbaren Oberflächen der ortsfesten Bereiche (1...) bei Fehlen eines Stückgutes (25) auftretenden Helligkeitsintensitätswerte (I(x)) speichert, und
c2) in einem zweiten Speicher (SP2) aktuelle Helligkeitsintensitätswerte hinterlegt (I(x,y)*), solange beim Vergleich mit den entsprechenden Werten bzw. mit Wertegruppen aus der gespeicherten Folge (I(x)) Abweichungen auftreten.

2. Vorrichtung nach Anspruch 1, wobei die programmgesteuerte Recheneinheit (PC)
a) aus der Folge der bei Fehlen eines Stückgutes (25) auftretenden Helligkeitsintensitätswerte (I(x)) Gruppen vergleichbarer, benachbarter Helligkeitsintensitätswerte durch eine Art von Mitteilung zu je einem Referenzintensitätswert (I1...I17) zusammenfaßt,
b) die Referenzintensitätswerte (I1...I17) im ersten Speicher (SP1) hinterlegt, und
c) aktuelle Helligkeitsintensitätswerte (I(x,y)) mit der gespeicherten Folge von Referenzintensitätswerten (I1...I17) vergleicht.

3. Vorrichtung nach Anspruch 2, wobei die programmgesteuerte Recheneinheit (PC) aus der Folge der bei Fehlen eines Stückgutes (25) auftretenden Helligkeitsintensitätswerte (I(x)) dem mindestens einen Transportband (3,7,11,15) und den sichtbaren Oberflächen der ortsfesten Bereiche (1,5,9,13,17) zugeordnete Gruppen und hieraus je einen Referenzintensitätswert (I1...I17) bildet.

4. Vorrichtung nach einem der vorangegangenen Ansprüche, wobei die Fördereinrichtung eine Vielzahl von streifenförmigen, derart auf Abstand nebeneinander liegenden Transportbändern (3,7,11,15) aufweist, daß dazwischen die Oberflächen der ortsfesten Bereiche (1,5,9,13,17) der Transporteinrichtung sichtbar sind.

5. Vorrichtung nach Anspruch 4, wobei die Breiten der streifenförmigen, nebeneinander liegenden Transportbänder (3,7,11, 15) und die Oberflächen der ortsfesten Bereiche (1,5,9,13,17) annähernd gleich groß sind.

## Claims

1. Apparatus for reducing the volume of digital image data which is obtained by scanning (23) a surface of a conveying device which serves to transport planar piece goods (25) in particular, wherein
a) the conveying device has at least one conveyor belt (3,7,11,15) for piece goods (25), the surface of which belt is of a brightness that is as complementary as possible to the brightness of the surfaces of fixed regions (1,5,9,13,17) which are visible next to it, and having
b) an electronic scanning device (ZK,L1,L2) which extends substantially transversely (X) to the conveying direction (Y) over the width of the conveyor belt (3,7,11,15) and the visible surfaces of the fixed regions (1,5,9,13,17) and serves for the linear acquisition of the brightness intensity values (I(x,y)), and having
c) a program-controlled computing unit (PC), which
c1) in a first store (SP1) stores a sequence of the brightness intensity values (I(x)) that occur over the width (X) of the conveyor belt (3...) and visible surfaces of the fixed regions (1...) in the absence of a piece good (25), and
c2) in a second store (SP2) stores current brightness intensity values (I(x,y)*) as long as differences occur upon comparison with the corresponding values or with value groups from the stored sequence (I(x)).

2. Apparatus according to claim 1, wherein the program-controlled computing unit (PC)
a) combines groups of comparable adjacent brightness intensity values from the sequence of brightness intensity values (I(x)) occurring in the absence of a piece good (25) by means of a kind of averaging to form a respective reference intensity value (I1...I17),
b) stores the reference intensity values (I1...I17) in the first store (SP1), and
c) compares current brightness intensity values (I(x,y)) with the stored sequence of reference intensity values (I1...I17).

3. Apparatus according to claim 2, wherein the program-controlled computing unit (PC) forms, from the sequence of brightness intensity values (I(x)) occurring in the absence of a piece good (25), groups that are assigned to the at least one conveyor belt (3,7,11,15) and the visible surfaces of the fixed regions (1,5,9,13,17) and forms a respective reference intensity value (I1...I17) therefrom.

4. Apparatus according to one of the preceding claims, wherein the conveying device has a plurality of conveyor belts (3,7,11,15) in strip form which lie next to one another with a spacing such that the surfaces of the fixed regions (1,5,9,13,17) of the conveying device are visible between them.

5. Apparatus according to claim 4, wherein the widths of the conveyor belts (3,7,11,15) in strip form, lying next to one another, and the surfaces of the fixed regions (1,5,9,13,17) are of substantially the same size.

## Revendications

1. Dispositif de réduction de la quantité de données d'images numériques qui sont obtenues par balayage (23) d'une surface d'un dispositif de convoyage servant au transport d'objets (25) notamment plats,
a) le dispositif de convoyage comportant pour des objets (25) au moins une bande (3, 7, 11, 15) de transport dont la surface a une clarté autant que possible complémentaire de la clarté des surfaces visibles, situées à côté, de zones (1, 5, 9, 13, 17) fixes, et comportant
b) un dispositif (ZK, L1, L2) de balayage électronique s'étendant à peu près transversalement (X) à la direction (Y) de convoyage sur la largeur de la bande (3, 7, 11, 15) de transport et des surfaces visibles des zones (1, 5, 9, 13, 17) fixes, pour la détection horizontale des valeurs I(x, y) d'intensité de clarté, et comportant
c) une unité PC de calcul commandée par programme qui
c1) mémorise dans une première mémoire (SP1) une série des valeurs I(x) d'intensité de clarté apparaissant, en l'absence d'un objet (25) sur la largeur (X) de la bande (3...) de transport et des surfaces visibles des zones (1...) fixes, et
c2) mémorise (I(x, y)*) dans une deuxième mémoire (SP2) des valeurs d'intensité de clarté instantanées tant qu'il apparaît des écarts dans la comparaison aux valeurs ou aux groupes de valeurs correspondants provenant de la série (I(x)) mémorisée.

2. Dispositif suivant la revendication 1, l'unité PC de calcul commandée par programme
a) réunissant chaque fois en une valeur (I1...I17) d'intensité de référence, en faisant une sorte de moyenne, à partir de la série des valeurs (I(x)) d'intensité de clarté apparaissant en l'absence d'un objet (25), des groupes de valeurs d'intensité de clarté voisines comparables,
b) mémorisant dans la première mémoire (SP1) les valeurs (I1... I17) d'intensité de référence, et
c) comparant des valeurs (I(x,y)) d'intensité de clarté instantanées à la série mémorisée de valeurs (I1... I17) d'intensité de référence.

3. Dispositif suivant la revendication 2, l'unité (PC) de calcul commandée par programme formant à partir de la série des valeurs (I(x)) d'intensité de clarté apparaissant en l'absence d'un objet (25) des groupes associés à la au moins une bande (3, 7, 11, 15) de transport et aux surfaces visibles des zones (1, 5, 9, 13, 17) fixes et formant à partir de ces groupes chaque fois une valeur d'intensité de référence.

4. Dispositif suivant l'une des revendications précédentes, le dispositif de convoyage comportant un pluralité de voies (3, 7, 11, 15) de transport en forme de bande, qui se trouvent côte à côte à distance de telle manière que les surfaces des zones (1, 5, 9, 13, 17) fixes du dispositif de transport sont visibles dans les intervalles.

5. Dispositif suivant la revendication 4, les largeurs des voies (3, 7, 11, 15) de transport en forme de bande, qui se trouvent côte à côte, et les surfaces des zones (1, 5, 9, 13, 17) fixes étant à peu près égales.
